# EUROPÄISCHE PATENTSCHRIFT

(11) **EP 0 641 482 B1**
(45) Veröffentlichungstag und Bekanntmachung des Hinweises auf die Patenterteilung: **20.03.1996**
(21) Anmeldenummer: 93909651.7
(22) Anmeldetag: 19.05.1993
(51) Int. Cl.: H01F 29/04, H01H 9/54

(54) **ANORDNUNG ZUR ERZEUGUNG DER ZÜNDSPANNUNG FÜR THYRISTOREN**
ARRANGEMENT FOR GENERATING THE IGNITION VOLTAGE FOR THYRISTORS
DISPOSITIF POUR LA PRODUCTION DE LA TENSION D'AMOR AGE POUR DES THYRISTORS

(30) Priorität: 22.05.1992 AT 1060/92
(43) Veröffentlichungstag der Anmeldung: 08.03.1995
(73) Patentinhaber: ELIN OLTC Gmbh Stufenschalter für Transformatoren, A-1210 Wien (AT)
(72) Erfinder: SONNTAGBAUER, Ernst, A-1210 Wien (AT)
(74) Vertreter: Krause, Peter
(86) Internationale Anmeldenummer: AT9300086
(87) Internationale Veröffentlichungsnummer: WO9324943

(56) Entgegenhaltungen:
- WO-A-88/05208
- DE-A- 2 339 973
- DE-A- 3 913 185
- DE-B- 1 260 612
- DE-B- 1 297 220
- FR-A- 2 660 791
- US-A- 4 201 938

## Beschreibung

Die Erfindung betrifft eine Anordnung zur Erzeugung der Zündspannung für Thyristoren, vorzugsweise für einen mit Thyristoren bestückten Lastumschalter, wobei die Thyristoren antiparallelgeschaltet und parallel zu den Schaltkontakten oder den Dauerkontakten des Lastumschalters angeordnet sind, und wobei ein Impulsgenerator in einem Bottich angeordnet ist, und wobei ein als Magnet ausgebildeter Trigger-Rotor im Luftspalt eines Impulsgenerators auf einer normal zur Flußrichtung des magnetischen Feldes gelagerten Achse drehbar angeordnet ist und die Spulen des Impulsgenerators als Zündspulen ausgebildet sind, und wobei ein den Schaltkontakt oder Dauerkontakt betätigender Federsprungantrieb über eine Umsetzvorrichtung mit dem Trigger-Rotor verbunden ist, wobei vor jeder Öffnungsbewegung der Schaltkontakte oder Dauerkontakte eine Drehung des Trigger-Rotors, vorzugsweise in Richtung der Stellung für die maximale Magnetisierung, beginnt und um etwa den gleichen Winkel über die Stellung der maximalen Magnetisierung unterbrechungslos fortgesetzt wird.

Es sind Schaltungsanordnungen - beispielsweise bei Lastumschaltern für Stufentransformatoren - bekannt, bei denen die Zündspannung, für die zu den Schaltkontakten parallelliegenden Thyristoren, Transformatorenanzapfungen entnommen wird.

Der Nachteil solcher Anordnungen besteht, vor allem bei Anlagen mit häufig auftretenden Spannungsunterbrechungen, im labilen Schaltzustand bei Wiederkehr der Spannung.

Eine weitere bekannte Art der Zündspannungserzeugung basiert auf der Verwendung einer fremden Spannungsquelle.

So befaßt sich die DE-AS 1 810 541 mit einer Anordnung zur Lastumschaltung bei Stufentransformatoren mittels antiparallelgeschalteter Thyristoren in zwei Stromkreisen, die jeweils zwischen einer Anzapfung des Stufentransformators und der gemeinsamen Ableitung liegen. Dabei wird vorgeschlagen, die Ansteuerung der antiparallelgeschalteten Thyristoren beispielsweise über einen Impulsverstärker zu bewerkstelligen. Dieser besteht aus Impulstransformatoren, deren Primärwicklungen mit Transistor-Kaskaden in einem Stromkreis zusammengeschaltet sind. Der Stromkreis wird von einer externen Spannungsquelle gespeist.

Der Nachteil der in der DE-AS 1 810 541 beschriebenen Zündspannungserzeugung liegt in deren Abhängigkeit von der externen Spannungsquelle. Bei einer Unterbrechung der fremden Spannungsquelle werden die Thyristoren nicht gezündet.

Die DE-B-1 297 220 beschreibt eine Anordnung an Stufenschaltern für Transformatoren zur unterbrechungslosen Umschaltung unter Last bei Verwendung von mechanischen Schaltern und steuerbaren elektrischen Ventilen. In einem der Ausführungsbeispiele dieser Publikation wird die Erzeugung der Zündimpulse für die Ventile auf induktivem Weg vorgeschlagen. Dabei wird der Lastumschalter über eine Antriebsstange mit einem permanenten Magneten gekuppelt, welcher sich innerhalb eines Joches befindet. In Ausnehmungen des Joches sind Spulen untergebracht, in denen beim Vorbeilaufen des Magneten durch Flußänderung ein Zündimpuls entsteht.

Eine Anordnung zur Zündspannungserzeugung gemäss dem Oberbegriff des Anspruchs ist auch aus der DE-B-1 260 612 bekannt. Hier ist ein ohne äußere Stromquelle arbeitender Impulsgenerator vorgesehen, dessen permanentmagnetischer Rotor mit einem Hauptumschalter mechanisch gekoppelt ist und dessen Statorwicklungen über Gleichrichter Zündimpulse für steuerbare Ventile abgeben.

Der gravierende Nachteil der Zündspannungserzeugungs-Anordnungen sowohl lt. DE-B-1 297 220 als auch DE-B-1 260 612 besteht darin, daß wohl ein Zündimpuls erzeugt wird, dieser geht jedoch asymptotisch gegen Null, so daß das Ende der Zündung und hiemit das Abschalten des Stromes durch die Thyristoren zeitlich nicht genau fixiert ist und somit die Koordination mit den übrigen Schaltschritten gravierend erschwert wird.

Prinzipiell haben alle zitierten Erfindung zur Zündspannungserzeugung den großen Nachteil, daß die entstehende Spannung keinen definierten Nullpunkt aufweist. Bei deratigen Zündimpulsen ist das Ende der Zündung und hiemit das Abschalten des Stromes durch die Thyristoren zeitlich nicht fixiert, wodurch die Koordination mit den übrigen Schaltschritten gravierend erschwert wird. Derartige Zündspannungen sind deshalb für die praktische Anwendung bei Thyristorsteuerungen nur sehr bedingt geeignet.

Aufgabe der Erfindung ist es, eine Anordnung zur problemlosen Zündspannungserzeugung zu schaffen, die einerseits die Nachteile der bekannten Systeme vermeidet und anderseits eine große Betriebssicherheit gewährleistet.

Die Aufgabe wird durch die Erfindung gelöst. Diese ist dadurch gekennzeichnet, daß die Umsetzvorrichtung als Kurvenscheibe ausgebildet ist, wobei die Welle eines den Schaltkontakt oder Dauerkontakt betätigenden und über eine Umsetzvorrichtung (7) mit dem Trigger-Rotor (4) verbundenen Federsprungantriebes in axialer Richtung mit der Achse der zentrisch gelagerten Kurvenscheibe starr verbunden ist, daß die Rotation der Kurvenscheibe mittels einer Kurbelwelle auf eine Hilfswelle übertragbar ist, wobei die Kurvenwelle eines Kurbelarmes in einer Nut der Kurvenscheibe gleitet, und daß ein auf die Hilfswelle starr aufgesetztes größeres Stirnrad mit einem kleineren Stirnrad in Eingriff steht, wobei das kleinere Stirnrad auf der Trigger-Rotorachse des in einem Bottich angeordneten Impulsgenerators starr aufgesetzt ist, und wobei die Drehung des Trigger-Rotors über die Stellung der maximalen Magnetisierung vorzugsweise 90° oder 180° beträgt.

Mit der erfindungsgemäßen Anordnung ist es möglich, unabhängig von einer fremden Stromquelle eine Zündspannung mit genau definiertem Nulldurchgang zu erzeugen. Aufgrund dieser Nulldurchgangsdefinition können die Umschalt-zeitpunkte der Thyristoren, von Durchlaß auf Sperre und umgekehrt, genauestens eingestellt werden. Damit ist die Grundvoraussetzung für eine lichtbogenfreie Umschaltung ohne Kontaktabbrand gegeben. Die erfindungsgemäße Umsetzvorrichtung gewährleistet ein exaktes zeitliches Zusammenwirken der Bewegung der Schaltkontakte und der Dauerskontakte und der Rotordrehung des Impulsgenerators. Durch entsprechende Wahl der Stirnradgrößen kann die Drehbewegung des Trigger-Rotors genau auf die jeweils geforderten Betriebsverhältnisse eingestellt werden.

Anhand eines Ausführungsbeispieles soll die Erfindung näher erläutert werden. Dabei ist in Fig. 1 die prinzipielle Wirkungsweise der Erfindung in Form eines stark vereinfachten Prinzipschaltbildes dargestellt. Fig. 2 zeigt eine konkrete Ausführung Erfindung im Schnitt, während in Fig. 3 eine für die erfindungsgemäße Umsetzvorrichtung typische Nutenscheibe in Draufsicht dargestellt ist.

Der Impulsgenerator 22 in Fig. 1 besitzt einen aus einem hochwertigen Eisenkern 1 gefertigten Magnetkreis mit Rückschlußschenkeln 18, 19. Auf den mittig einander gegenüber angeordneten Polen 6a, 6b ist die Statorwicklung in Form zweier Zündspulen 2a, 2b aufgebracht. Im Luftspalt 13 zwischen den gewölbt ausgebildeten Schnittflächen der Pole 6a, 6b des Eisenkernes 1 ist ein - im vorliegenden Fall permanentmagnetischer - Rotor 4 auf einer ersten Welle 12 drehbar zentrisch gelagert. Die erste Welle 12 ist normal zur Flußrichtung des magnetischen Feldes im Luftspalt 13 angeordnet.

Eine Umsetzvorrichtung 7 verbindet die Rotorwelle 12 mit dem auch den Schaltkontakten oder Dauerkontakten 8 betätigenden Federsprungantrieb 5. Parallel zu den Schaltkontakten oder Dauerkontakten 8 ist ein aus zwei Thyristoren 10, 11 bestehendes antiparallelgeschaltetes Thyristorenpaar geschaltet. Beginnt der Federsprungantrieb 5 mit dem Öffnen der Schaltkontakte und der Dauerkontakte 8, so wird vom Federsprungantrieb 5 auch die Umsetzvorrichtung 7 betätigt. Über diese - in Fig. 1 nur symbolisch angedeutete - Umsetzvorrichtung 7 wird die Rotorwelle 12 und somit der Rotor 4 des Impulsgenerators 22 in eine Rotation versetzt. Die kritische Phase einer Umschaltung ist der Zeitpunkt, zu welchem der Laststrom vom Kontakt 8 auf die Thyristoren 10, 11 kommutiert wird. Hierbei müssen die Thyristoren 10, 11 angesteuert werden, bevor der Kontakt 8 öffnet. Diese zeitliche Voreilung ist durch eine entsprechende Ausführung der Umsetzvorrichtung gewährleistet (näher beschrieben in der Erläuterung zu Fig. 2). Der sich im Luftspalt 13 bewegende Rotor 4 bewirkt eine Änderung der magnetischen Induktion im Magnetkreis und dadurch das Entstehen eines Spannungsimpulses in den Zündspulen 2a, 2b.

Diese Impulse werden den Thyristoren 10, 11 zugeführt, womit deren Zündung, somit der Übergang vom gesperrten in den leitenden Schaltzustand und die Einleitung der Kommutierung des Laststromes vom Kontakt 8 auf die Thyristoren 10, 11 erfolgt. Selbstverständlich kann das Magnetfeld auch mittels eines elektromagnetischen Rotors aufgebaut werden. Mit einem permanentmagnetischen Rotor vermeidet man jedoch eine mechanisch empfindliche Schleifringanordnung sowie die Notwendigkeit, eine fremde Spannungsquelle bereitzustellen.

Die Fig. 2 zeigt eine komplette, zentrisch in einem Bottich eines Lastumschalters eingesetzte Umsetzvorrichtung 7 sowie den ebenfalls im Bottich befindlichen Impulsgenerator 22.

Eine Verbindungswelle 87 stellt die Verbindung zwischen einem - in der Zeichnung nicht dargestellten - Federsprungantrieb und einem Antriebsrohr 55 her. Das Antriebsrohr 55 ist mittels einer Kupplungsscheibe 56 mit einer Kurvenscheibe 57 starr verbunden, welche auf einer Flanschwelle 9 zentrisch aufsitzt. Die Lager für die Flanschwelle 9 sind in einer oberen Isolierplatte 32 und einer unteren Isolierplatte 31 eingesetzt.

Ebenfalls im Bereich zwischen der oberen und der unteren Isolierplatte 32, 31 ist der Impulsgenerator 22 angeordnet. Dabei sitzt der Magnetkreis 36 zwischen der oberen Isolierplatte 32 und einer oberhalb der unteren Isolierplatte 31 angeordneten Zwischenplatte 38. Der innerhalb des Magnetkreises 36 bzw. einer Spule 2 zentrisch angeordnete Rotor 4 ist als Permanentmagnet ausgebildet.

In einer entlang der Unterseite der Kurvenscheibe 57 verlaufenden Nut 39 läuft eine Kurvenwelle 101, welche über einen Klemmhebel 35 mit dem oberen Ende einer, parallel zum Rotor 4 angeordneten, Hilfswelle 44 in Verbindung steht. An der gegenüberliegenden Seite, unterhalb der unteren Isolierplatte 31, ist der Hilfswelle 44 ein größeres Stirnradsegment 43 aufgesetzt. Dieses Stirnradsegment 43 steht mit einem kleinen Stirnrad 42, welches auf die Rotorachse des Impulsgenerators 22 aufgebracht ist, im Eingriff.

Die in Fig. 3 dargestellte, auf einer zweiten Welle 9 befestigte Kurvenscheibe 57 weist eine kreisrunde Form auf. In der Kurvenscheibe 57 ist eine, dem Bewegungsablauf des Rotors bzw. der Zündzeitpunkte entsprechende, Programmnut 39 und eine weitere Steuernut 40, zur Steuerung der Kontaktbewegung, vorgesehen .

## Patentansprüche

1. Anordnung zur Erzeugung der Zündspannung für Thyristoren, vorzugsweise für einen mit Thyristoren (10, 11) bestückten Lastumschalter, wobei die Thyristoren (10, 11) antiparallelgeschaltet und parallel zu den Schaltkontakten (8) oder den Dauerkontakten des Lastumschalters angeordnet sind, und wobei ein als Magnet ausgebildeter Trigger-Rotor (4) im Luftspalt (13) eines Impulsgenerators (22) auf einer normal zur Flußrichtung des magnetischen Feldes gelagerten Achse (12) drehbar angeordnet ist und die Spulen des Impulsgenerators als Zündspulen (2a, 2b) ausgebildet sind, und wobei vor jeder Öffnungsbewegung der Schaltkontakte oder Dauerkontakte (8) eine Drehung des Trigger-Rotors (4), vorzugsweise in Richtung der Stellung für die maximale Magnetisierung, beginnt und um etwa den gleichen Winkel über die Stellung der maximalen Magnetisierung unterbrechungslos fortgesetzt wird **dadurch gekennzeichnet,** dass der Impulsgenerator in einem Bottich angeordnet ist, dass ein den Schaltkontakt oder Dauerkontakt (8) betätigender Federsprung antrieb (5) über eine Umsetzvorrichtung (7) mit dem Trigger-Rotor (4) verbunden ist, daß die Umsetzvorrichtung (7) als Kurvenscheibe (57) ausgebildet ist, wobei die Welle (87) des Federsprungantriebes (5) in axialer Richtung mit der Achse der zentrisch gelagerten Kurvenscheibe starr verbunden ist, daß die Rotation der Kurvenscheibe (57) mittels einer Kurbelwelle auf eine Hilfswelle (44) übertragbar ist, wobei die Kurvenwelle (101) eines Kurbelarmes (35) in einer Nut (39) der Kurvenscheibe (57) gleitet, und daß ein auf die Hilfswelle (44) starr aufgesetztes größeres Stirnrad (43) mit einem kleineren Stirnrad (42) in Eingriff steht, wobei das kleinere Stirnrad (42) auf der Trigger-Rotorachse (12) des Impulsgenerators (22) starr aufgesetzt ist, und wobei die Drehung des Trigger-Rotors (4) über die Stellung der maximalen Magnetisierung vorzugsweise 90° oder 180° beträgt.

## Claims

1. Device of generation of the triggering voltage for thyristors, preferably for an load switch equipped with thyristors (10, 11), the thyristors (10, 11) being connected according to a anti-parallel and parallel wiring with regard to the switching contacts or the permanent contacts of the load switch. a triggering rotor (4) realized in the form of a magnet, rotating in the air gap (13) of a impulse generator (22), on an axis perpendicular to the direction of the flow of the magnetic field, the coils of the impulse generator being realized in the form of triggering coils (2a, 2b), and before each displacement of opening of the switching contacts or permanent contacts (8), a rotation of the triggering rotor (4) being begun, preferably in the direction of the position of the maximal magnetization, and continued in almost the same angle by passing by the maximal magnetization position, without interruption, characterized in that the impulse generator is mounted in a vat, in that a resilient detent drive (5), moving the switching contact or the permanent contact (8), is connected to the triggering rotor (4) through a conversion device (7), the conversion device (7) beeing realized in the form of a cam disk (57), the shaft (87) of the resilient detent drive (5) being connected rigidly axialy to the axis of the cam disk centrally mounted, in that the rotation of the cam disk can to be transmitted, by means a crank, to an auxiliary shaft (44), the crank (101) of a crank arm (35) sliding in a groove (39) of the cam disk (57), and in that a large size spur pinion (43), rigidly fixed on the auxiliary shaft (44), is engaged with a spur pinion (42) of smaller size, the small spur pinion (42) being mounted rigidly on the axis (12) of the triggering rotor of the impulse generator (22) and the rotation of the triggering rotor (4) on the position of the maximal magnetization being, preferably, of 90 or 180°.

## Revendications

1. Dispositif de production de la tension d'allumage pour des thyristors de préférence pour un commutateur de charge équipé de thyristors (10, 11), les thyristors (10, 11) étant montés selon un branchement anti-parallèle et parallèle par rapport aux contacts de commutation (8) ou aux contacts permanents du commutateur de charge, un rotor déclencheur (4) réalisé sous forme d'aimant étant disposé, tournant, dans l'entrefer (13) d'un générateur d'impulsion (22), sur un axe (12) orienté perpendiculairement par rapport à la direction du flux du champ magnétique, et les bobines du générateur d'impulsion étant réalisées sous forme de bobines d'allumage (2a, 2b) et avant chaque déplacement d'ouverture des contacts de commutation ou des contacts permanents (8), une rotation du rotor déclencheur (4) étant commencée, de préférence dans la direction de la position de la magnétisation maximale, et continuée d'à peu près le même angle en passant par la position de magnétisation maximale, sans interruption, caractérisé en ce que le générateur d'impulsion est disposé dans une cuve, en ce qu'un entraînement à détente élastique (5), actionnant le contact de commutation ou le contact permanent(8), est relié au rotor déclencheur (4) par l'intermédiaire d'un dispositif de conversion (7), en ce que le dispositif de conversion (7) est réalisé sous forme de disque de came (57), l'arbre (87) de l'entraînement à détente élastique (5) étant relié rigidement en direction axiale à l'axe du disque de came monté centré, en ce que la rotation du disque de came (57) est susceptible d'être transmise, au moyen d'une manivelle, à un arbre auxiliaire (44), la manivelle (101) d'un bras de manivelle (35) coulissant dans une une gorge (39) du disque de came (57), et en ce qu'un pignon droit (43), de grande taille, montée rigidement sur l'arbre auxiliaire (44), est engrené avec un pignon droit (42) de plus petite taille, le petit pignon droit (42) de petite taille étant monté rigidement sur l'axe (12) du rotor déclencheur du générateur d'impulsions (22) et la rotation du rotor déclencheur (4) sur la position de la magnétisation maximale étant, de préférence, de 90° ou de 180°.
